# EUROPÄISCHE PATENTSCHRIFT

(11) **EP 3 853 522 B1**
(45) Veröffentlichungstag und Bekanntmachung des Hinweises auf die Patenterteilung: **01.11.2023**
(21) Anmeldenummer: 19765682.0
(22) Anmeldetag: 04.09.2019
(51) Int. Cl.: F21V 15/01, F21V 17/06, F21V 21/02

(54) **SYSTEM ZUM ANBAU AN EINE ABGEHÄNGTE STROMSCHIENE SOWIE VERFAHREN ZUM ANBAU DES SYSTEMS AN EINE STROMSCHIENE**
SYSTEM TO BE MOUNTED ON A SUPENDED POWER RAIL AND METHOD FOR ASSEMBLING THE SYSTEM ON A POWER RAIL
SYSTÈME POUR MONTAGE SUR UN RAIL D'ÉNERGIE SUSPENDU ET PROCÉDÉ D'ASSEMBLAGE DU SYSTÈME SUR UN RAIL ÉLECTRIQUE

(30) Priorität: 20.09.2018 DE 102018123132
(43) Veröffentlichungstag der Anmeldung: 28.07.2021
(73) Patentinhaber: Zumtobel Lighting GmbH, 32657 Lemgo (DE)
(72) Erfinder: REIMER, Vitali, 32108 Bad Salzuflen (DE); SCHMIDT, Carsten, 32805 Horn - Bad Meinberg (DE); SULZBACH, Lennart, 32760 Detmold (DE)
(74) Vertreter: Thun, Clemens
(86) Internationale Anmeldenummer: PCT/EP2019/073623
(87) Internationale Veröffentlichungsnummer: WO 2020/057982

(56) Entgegenhaltungen:
- EP-A1- 3 321 562
- DE-U1-202006 003 729
- DE-U1-202006 003 729
- FR-A2- 2 349 791

## Beschreibung

Die Erfindung betrifft ein System zum Anbau an eine abgehängte Stromschiene, ein Stromschienensystem mit einer Stromschiene und einem solchen System, sowie ein Verfahren zum Anbau des Systems eine Stromschiene.

Es ist bekannt, eine von einer Decke abgehängte Stromschiene als Teil einer Leuchten-Anordnung zu verwenden. Beispielsweise können hierzu mehrere Leuchten-Elemente in die Stromschiene eingreifend angeordnet sein. Dabei ist es weiterhin bekannt, die Stromschiene insgesamt in ein Kanalprofil einzusetzen, um auf diese Weise ein geeignetes, ansprechendes äußeres Erscheinungsbild der Anordnung zu erzielen. Wie in Fig. 9 a) skizziert, kann es sich bei dem Kanalprofil beispielsweis um ein H-förmiges Profilteil 100 handeln, in das eine entsprechende Stromschiene 101 eingeschoben wird. In Fig. 9 c) ist eine weitere Ausführung mit einem H-förmigen Kanalprofil gezeigt. Die Stromschiene kann auch - wie in den Figuren 9 b) und d) skizziert, selbst als Kanalprofil ausgestaltet sein.

Wenn eine bereits abgehängt installierte Stromschiene nachträglich mit einem entsprechenden Kanal versehen werden soll, um eine Änderung des äußeren Erscheinungsbildes zu erzielen, muss hierzu die Stromschiene zunächst von der Decke abgenommen werden, damit sie in ein entsprechendes Kanalprofil eingeschoben werden kann. Dies ist mit einem sehr hohen Arbeitsaufwand verbunden, zumal in der Praxis - zumindest im Leuchten-Bereich - meist eine Anordnung verwendet wird, die mehrere stirnseitig miteinander verbundene Stromschienen umfasst.

Ein weiterer Nachteil beim beschriebenen Stand der Technik liegt darin, dass durch die H-Form der Kanalprofile eine kühlende Luftzirkulation in einem Bereich zwischen der Stromschiene und dem Kanalprofil praktisch nicht möglich ist. Daher ist eine effiziente Kühlung der Stromschiene behindert.

Die DE 20 2006 003 729 U1 zeigt einen multifunktionalen Kanal für abgehängte Decken zur Aufnahme von Versorgungsleitungen und Leuchten mit zwei sich gegenüber in einer Längsrichtung erstreckenden und einen Zwischenraum zwischen sich einschließenden Längsprofilen. Die Längsprofile werden hierbei mittels mehreren beabstandet zueinander angeordneten Verbindungsbrücken verbunden, wobei die Verbindungsbrücken sich quer oberhalb der Längsprofile erstrecken und bauseitig befestigbar sind, und wobei die Verbindungsbrücken jeweils als die Längsprofile in Einbaulage umgreifende oder hintergreifende Spangen ausgebildet sind.

Der Erfindung liegt die Aufgabe zugrunde, ein System zum Anbau an eine Stromschiene anzugeben, mit dem ein vorteilhaftes äußeres Erscheinungsbild erzielt werden kann; dabei soll im verbundenen Zustand insbesondere eine effiziente Kühlung der Stromschiene ermöglicht sein. Außerdem soll ein entsprechendes Stromschienensystem zur Lichtabgabe mit einer Stromschiene und einem solchen System angegeben werden, sowie ein Verfahren zum Anbau des Systems an die Stromschiene.

Diese Aufgabe wird gemäß der Erfindung mit den in den unabhängigen Ansprüchen genannten Gegenständen gelöst. Besondere Ausführungsarten der Erfindung sind in den abhängigen Ansprüchen angegeben.

Gemäß der Erfindung ein System zum Anbau an eine, sich entlang einer Längsachse erstreckende Stromschiene vorgesehen, die mehrere Halte-Clips aufweist, die dazu ausgestaltet sind, an unterschiedlichen Stellen entlang der Längsachse an der Stromschiene befestigt zu werden. Weiterhin weist das System zwei Seitenprofilteile auf, die sich im an die Stromschiene angebauten Zustand auf zwei gegenüberliegenden Seiten der Stromschiene entlang der Längsachse erstrecken. Dabei können die Seitenprofilteile über Rastverbindungen mit den Halte-Clips verbunden werden.

Durch die beiden Seitenprofilteile lässt sich das Erscheinungssystem der so gebildeten Anordnung vorteilhaft beeinflussen. Dabei ist durch die Halte-Clips eine besonders einfache Handhabung bei der Montage der Seitenprofilteile ermöglicht. Dadurch, dass zwei Seitenprofilteile vorgesehen sind, lässt sich erzielen, dass zwischen den beiden Seitenprofilteilen hindurch zur Kühlung der Stromschiene eine vertikale Luftzirkulation entstehen kann.

Erfindungsgemäß weisen die Halte-Clips jeweils in erster Näherung eine U-Form auf, so dass zwei U-Schenkel und ein, die beiden U-Schenkel miteinander verbindender Verbindungsschenkel gebildet sind, so dass im an die Stromschiene angebauten Zustand die beiden U-Schenkel die Stromschiene auf zwei gegenüberliegenden Seiten umfassen. Hierdurch lässt sich erzielen, dass im angebauten Zustand der Verbindungsschenkel oben auf der Stromschiene aufliegt, wodurch eine besonders zuverlässige Verbindung ermöglicht ist. Außerdem eignen sich die beiden U-Schenkel besonders dazu, Verbindungstellen zu den beiden Seitenprofilteilen zu bilden.

Vorzugsweise sind die Halte-Clips derart gestaltet, dass im an die Stromschiene angebauten Zustand zwischen der Stromschiene und den Seitenprofilteilen jeweils ein Abstand gebildet ist, durch den Luft hindurch strömen kann. Das ist vorteilhaft mit Bezug auf eine geeignete Kühlung der Stromschiene.

Erfindungsgemäß weist jeder der Halte-Clips Fortsätze zur Verbindung mit den Seitenprofilteilen auf, die sich quer zur Längsachse erstrecken. So lassen sich die Seitenprofilteile besonders geeignet mit der Stromschiene verbinden. Erfindungsgemäß umfassen dabei die Fortsätze auf zwei gegenüberliegenden Seiten jeweils ein oberes Haken-Element und ein unteres Feder-Element. Hierdurch ist eine besonders einfache Handhabung beim Anbringen der Seitenprofilteile an den Halte-Clips ermöglicht.

Weiterhin erfindungsgemäß weist der Verbindungsschenkel Rastelemente auf, die dazu gestaltet sind, rastend mit der Stromschiene verbunden zu werden.

Vorzugsweise weisen die Seitenprofilteile jeweils einen einwärts gerichteten L-förmigen Fortsatz zum Einhängen in die Haken-Elemente auf. Hierdurch ist die Montage der Seitenprofilteile weiterhin erleichtert, da die Seitenprofilteile hierzu in einem ersten Schritt einfach in die Haken-Elemente der Halte-Clips eingehängt werden können.

Vorzugsweise weisen die Seitenprofilteile jeweils ein einwärts gerichtetes Rastelement zum Verbinden mit den Feder-Elementen auf. Hierdurch ist die Befestigung der Seitenprofilteile an den Halte-Clips weitergehend erleichtert, weil die Rastverbindungen besonders einfach hergestellt werden können.

Vorzugsweise sind die Seitenprofilteile derart geformt, dass sie im an die Stromschiene angebauten Zustand die Stromschiene nach unten überragen. Hierdurch lässt sich das äußere Erscheinungsbild besonders ebenmäßig gestalten, da eventuell vorhandene elektrische Bauteile, beispielsweise Leuchten unten aus der Stromschiene herausragen und durch die Seitenprofilteile abgedeckt werden können.

Herstellungstechnisch vorteilhaft sind die Halte-Clips vorzugsweise baugleich gestaltet und/oder die Seitenprofilteile spiegelsymmetrisch.

Vorteilhaft bestehen die Halte-Clips vorzugsweise aus einem Kunststoffmaterial und/oder die Seitenprofilteile aus Aluminium.

Gemäß einem weiteren Aspekt der Erfindung ist ein Stromschienensystem vorgesehen, das eine Stromschiene aufweist, die dafür vorgesehen ist, von einer Decke beabstandet aufgehängt zu werden oder die von einer Decke beabstandet aufgehängt ist, sowie ein anmeldungsgemäßes System, wobei das System wie vorgesehen an die Stromschiene angebaut ist.

Gemäß einem weiteren Aspekt der Erfindung ist ein Verfahren zum Anbau eines anmeldungsgemäßen Systems an eine von einer Decke beabstandet aufgehängte Stromschiene vorgesehen, wobei das Verfahren die folgenden Schritte aufweist: a) Befestigen der Halte-Clips an den unterschiedlichen Stellen entlang der Längsachse an der Stromschiene und b) Verbinden der Seitenprofilteile über die Rastverbindungen mit den Halte-Clips.

Die Erfindung wird im Folgenden anhand eines Ausführungsbeispiels und mit Bezug auf die Zeichnungen näher erläutert. Es zeigen:
- Fig. 1: eine Skizze zu einem Ausführungsbeispiel eines anmeldungsgemäßen Stromschienensystems,
- Fig. 2: eine detailliertere Skizze zu der Darstellung der Fig. 1,
- Fig. 3: eine Skizze zur Anbringung der Halte-Clips an der Stromschiene,
- Fig. 4: eine Skizze zum Einhängen der Seitenprofilteile an den Halte-Clips,
- Fig. 5: eine Skizze zum Herstellen der Rastverbindungen zwischen den Seitenprofilteilen und den Halte-Clips,
- Fig. 6: eine perspektivische Skizze eines Halte-Clips,
- Fig. 7: eine Querschnitt-Skizze durch das Stromschienensystem,
- Fig. 8: eine Skizze einer Ansicht des Stromschienensystems von oben und
- Figuren 9 a) bis d): unterschiedliche Ausführungen von Stromschienensystemen gemäß dem Stand der Technik.

Fig. 1 zeigt eine Skizze zu einem Ausführungsbeispiel eines anmeldungsgemäßen Stromschienensystems, Fig. 2 eine detailliertere Darstellung hierzu. Das Stromschienensystem umfasst eine, sich entlang einer Längsachse L erstreckende Stromschiene 1, die dafür vorgesehen ist, von einer Decke beabstandet aufgehängt zu werden oder die von einer Decke beabstandet aufgehängt ist. Aus Gründen der Übersichtlichkeit ist in Fig. 1 die Decke und die Halterung der Stromschiene 1 an der Decke nicht skizziert. Beispielsweise können Seile vorgesehen sein, durch die die Stromschiene 1 an der Decke gehalten ist. Es kann alternativ auch beispielsweise eine Halterung durch Schrauben oder Ähnliches vorgesehen sein.

Die Stromschiene 1 kann beispielsweise als Teil einer Leuchten-Anordnung gestaltet sein, so dass Leuchten in die Stromschiene 1 eingesetzt werden können, so dass sie zum Betrieb durch die Stromschiene 1 mit Strom versorgt werden.

Dabei ist die Stromschiene 1 wie erwähnt so angebracht, dass sie zu der Decke einen Abstand, also einen vertikalen Abstand aufweist. Dieser Abstand kann beispielsweise mindestens so groß sein wie die vertikale Erstreckung der Stromschiene 1.

Das Stromschienensystem umfasst außerdem ein anmeldungsgemäßes System zum Anbau an die Stromschiene 1. Dieses System umfasst mehrere Halte-Clips 2, die dazu ausgestaltet sind, an unterschiedlichen Stellen entlang der Längsachse L an der Stromschiene 1 befestigt zu werden. Dies ist in Fig. 3 skizziert, in der auf der linken Seite perspektivisch ein Abschnitt der Stromschiene 1 gezeigt ist, sowie zwei der Halte-Clips 2, hier in einem Zustand in dem sie noch nicht mit der Stromschiene 1 verbunden sind. Auf der rechten Seite der Fig. 3 ist die Befestigung eines der Halte-Clips 2 an der Stromschiene 1 in einer Querschnitt-Skizze illustriert.

Weiterhin umfasst das System zwei, in Fig. 1 bezeichnete Seitenprofilteile 3, 4, die sich im an die Stromschiene 1 angebauten Zustand auf zwei gegenüberliegenden Seiten der Stromschiene 1 entlang der Längsachse L erstrecken. Dabei ist die Gestaltung derart, dass die Seitenprofilteile 3, 4 über Rastverbindungen mit den Halte-Clips 2 verbunden werden können. Die Seitenprofilteile 3, 4 können das äußere Erscheinungsbild des Stromschienensystems maßgeblich beeinflussen. Daher eignet sich das anmeldungsgemäße System insbesondere dazu, für eine entsprechende Stromschiene eine "Verkleidung" zu bilden.

Beispielsweise können hierzu die mit Bezug auf die Stromschiene 1 nach außen gerichteten Flächen der Seitenprofilteile 3, 4 - wie in Fig. 1 angedeutet - plan gestaltet sein. Hierdurch lässt sich besonders ebenmäßiges Erscheinungsbild erzeugen. Im gezeigten Beispiel ist die Gestaltung derart, dass die nach außen gerichteten Flächen der Seitenprofilteile 3, 4 vertikal orientiert sind. Vorteilhaft ist vorgesehen, dass diese Flächen zumindest im Wesentlichen vertikal orientiert sind, beispielsweise einen Winkel mit der Senkrechten einschließen, der kleiner als 20°, vorzugsweise kleiner als 10° ist.

Die Halte-Clips 2 können herstellungstechnisch vorteilhaft alle baugleich gestaltet sein. Wie in Fig. 3 beispielhaft gezeigt, weisen die Halte-Clips 2 vorzugweise jeweils in erster Näherung eine U-Form auf, so dass zwei U-Schenkel 5, 6 und ein, die beiden U-Schenkel 5, 6 miteinander verbindender Verbindungsschenkel 7 gebildet sind, so dass im an die Stromschiene 1 angebauten Zustand die beiden U-Schenkel 5, 6 die Stromschiene 1 auf zwei gegenüberliegenden Seiten umfassen. Fig. 6 zeigt eine perspektivische Skizze des Halte-Clips 2, Fig. 7 eine Querschnitt-Skizze des Stromschienensystems, wobei der Halte-Clip 2 schraffiert hervorgehoben ist. Insbesondere kann die Gestaltung so sein, dass im verbundenen Zustand der Verbindungsschenkel 7 von oben auf der Stromschiene 1 aufliegt, wie in Fig. 3 angedeutet. Erfindungsgemäß weist dabei der Verbindungsschenkel 7 zur Erhöhung der Zuverlässigkeit der Verbindung Rastelemente 20 auf, die dazu gestaltet sind, rastend mit entsprechenden Teilen der Stromschiene 1 verbunden zu werden.

Die Erstreckung der Halte-Clips 2 in Richtung der Längsachse L ist vorzugsweise deutlich geringer als die Länge der U-Schenkel 5, 6, beispielsweise kleiner als die Hälfte der Länge der U-Schenkel 5, 6.

Wie in der rechten Hälfte der Fig. 3 angedeutet, ist im gezeigten Beispiel die Gestaltung derart, dass die Halte-Clips 2 zur Verbindung mit der Stromschiene 1 einfach von oben kommen durch eine senkrecht nach unten geführte Bewegung an der Stromschiene 1 befestigt werden können. Dabei gleiten die beiden U-Schenkel 5, 6 während dieser Bewegung an den beiden Seitenwänden der Stromschiene 1 entlang nach unten, bis die Rastelemente 20 eine rastende Verbindung mit der Stromschiene 1 eingehen. So ist es möglich, die Halte-Clips 2 unter sehr einfacher Handhabung wie vorgesehen an der Stromschiene 1 zu montieren.

Zur Verbindung mit den Seitenprofilteilen 3, 4 weist vorzugsweise jeder der Halte-Clips 2 Fortsätze 8, 9, 10, 11 auf, die sich quer zur Längsachse L erstrecken. Dabei umfassen diese Fortsätze 8, 9, 10, 11 vorzugsweise auf zwei gegenüberliegenden Seiten jeweils ein oberes Haken-Element 8, 9 und ein unteres Feder-Element 10, 11.

Wie in Fig. 4 angedeutet, weisen die Seitenprofilteile 3, 4 dabei vorzugsweise jeweils einen einwärts gerichteten L-förmigen Fortsatz 12, 13 zum Einhängen in die Haken-Elemente 8, 9 auf. So lassen sich die Seitenprofilteile 3, 4 zum Verbinden mit den Halte-Clips 2 zunächst sehr einfach von oben in die Haken-Elemente 8, 9 der Halte-Clips 2 einhängen.

Außerdem weisen die Seitenprofilteile 3, 4 vorzugsweise jeweils ein einwärts gerichtetes Rastelement 14, 15 zum rastenden Verbinden mit den Feder-Elementen 10, 11 der Halte-Clips 2 auf. Wie in Fig. 5 angedeutet, ist dabei die Gestaltung vorzugsweise derart, dass die rastende Verbindung zwischen den Feder-Elementen 10, 11 der Halte-Clips 2 einerseits und den ein einwärts gerichteten Rastelementen 14, 15 der Seitenprofilteile 3, 4 andererseits einfach durch einen leichten Druck von außen gegen die Seitenprofilteile 3, 4, hergestellt werden kann.

So lässt sich erzielen, dass die Seitenprofilteile 3, 4, unter sehr einfacher Handhabung an den Halte-Clips 2 befestigt werden können.

Die L-förmigen Fortsätze 12, 13 der Seitenprofilteile 3, 4 erstrecken sich vorzugsweise über die gesamte Länge der Seitenprofilteile 3, 4. So können die Seitenprofilteile 12, 13 in die Haken-Elemente 8, 9 der Halte-Clips 2 eingehängt werden, ohne dass hierbei die Stellen entlang der Längsachse L genau berücksichtigt werden müssen, an denen sich die betreffende Halte-Clips 2 befinden. Beispielsweise können die L-förmigen Fortsätze 12, 13 herstellungstechnisch vorteilhaft profilartig gestaltet sein.

Analoges gilt mit Bezug auf die einwärts gerichteten Rastelemente 14, 15 der Seitenprofilteile 3, 4.

Durch die beschriebene Gestaltung lässt sich insbesondere erzielen, dass das System, umfassend die Halte-Clips 2 und die beiden Seitenprofilteile 3, 4, wie vorgesehen an der Stromschiene 1 angebaut werden kann, wenn sich die Stromschiene 1 bereits in einem Zustand befindet, in dem sie von der Decke abgehängt befestigt ist. Die Stromschiene 1 muss also zum Anbringen des Systems nicht abgehängt werden; dies kann in der Praxis einen erheblich reduzierten Aufwand bedeuten.

Ein anmeldungsgemäßes Verfahren zum Anbau eines anmeldungsgemäßen Systems an die von einer Decke beabstandet aufgehängte Stromschiene 1 weist dementsprechend die folgenden Schritte auf: a) Befestigen der Halte-Clips 2 an den unterschiedlichen Stellen entlang der Längsachse L an der Stromschiene 1 und b) Verbinden der Seitenprofilteile 3, 4 über die Rastverbindungen mit den Halte-Clips 2.

Fig. 8 zeigt eine Skizze einer Sicht von oben auf das Stromschienensystem. Wie im gezeigten Beispiel der Fall, sind die Halte-Clips 2 weiterhin vorzugsweise derart gestaltet, dass im an die Stromschiene 1 angebauten Zustand zwischen der Stromschiene 1 und den Seitenprofilteilen 3, 4 jeweils ein Abstand a gebildet ist, durch den Luft hindurch strömen kann. So lässt sich erzielen, dass im Betriebsfall Luft zwischen der Stromschiene 1 und den Seitenprofilteilen 3, 4 hindurch strömen kann und so eine Kühlung der Stromschiene 1 bewirkt wird.

Wie in den Figuren angedeutet, berühren sich die beiden Seitenprofilteile 3, 4, im an die Stromschiene 1 angebauten Zustand nicht. Hierdurch ist ein Unterschied zum eingangs genannten Stand der Technik bewirkt, durch den sich eine besonders effiziente kühlende Luftzirkulation erzielen lässt. Beispielsweise kann hierzu die Gestaltung derart sein, dass - wie in Fig. 5 angedeutet - zwischen den oberen Endbereichen der Seitenprofilteile 3, 4 ein Abstand a2 gebildet ist, der größer ist als die horizontale Quererstreckung b der Stromschiene 1.

Die Seitenprofilteile 3, 4, lassen sich grundsätzlich mit unterschiedlichen Querschnittsformen und - größen gestalten. Herstellungstechnisch vorteilhaft sind die Seitenprofilteile 3, 4 vorzugsweise spiegelsymmetrisch geformt.

Vorzugsweise sind die Seitenprofilteile 3, 4 derart geformt, dass sie im an die Stromschiene 1 angebauten Zustand die Stromschiene 1 nach unten überragen. So lässt sich erzielen, dass im Betriebsfall bei einer Ansicht von schräg unten die Stromschiene 1 und gegebenenfalls daran angebaute Leuchten oder dergleichen - praktisch nicht erkennbar sind. Beispielsweise kann hierzu die Gestaltung derart sein, dass - wie in Fig. 5 angedeutet - die Seitenprofilteile 3, 4 die Stromschiene 1 nach unten um ein Maß u überragen, das wenigstens so groß ist wie die Hälfte der vertikalen Erstreckung h der Stromschiene 1, vorzugsweise wenigstens so groß ist wie die vertikale Erstreckung h der Stromschiene 1.

Für einen Überstand nach oben kann Analoges vorgesehen sein. So lassen sich beispielsweise Befestigungen von Seilhalterungen an der Stromschiene 1 kaschieren.

Vorteilhaft hat es sich erweisen, wenn die Halte-Clips 2 aus einem Kunststoffmaterial bestehen und/oder die Seitenprofilteile 3, 4 aus Aluminium. Beispielsweise können die Halte-Clips 2 durch Kunststoff-Spritzgussteile gebildet sein. Die Seitenprofilteile 3, 4 können beispielsweise als Aluminium-Strangpressprofile gestaltet sein.

## Patentansprüche

1. System zum Anbau an eine, sich entlang einer Längsachse (L) erstreckende Stromschiene (1), aufweisend
- mehrere Halte-Clips (2), die dazu ausgestaltet sind, an unterschiedlichen Stellen entlang der Längsachse (L) an der Stromschiene (1) befestigt zu werden,
- zwei Seitenprofilteile (3, 4), die sich im an die Stromschiene (1) angebauten Zustand auf zwei gegenüberliegenden Seiten der Stromschiene (1) entlang der Längsachse (L) erstrecken,
wobei die Seitenprofilteile (3, 4) über Rastverbindungen mit den Halte-Clips (2) verbunden werden können,
wobei die Halte-Clips (2) jeweils in erster Näherung eine U-Form aufweisen, so dass zwei U-Schenkel (5, 6) und ein, die beiden U-Schenkel (5, 6) miteinander verbindender Verbindungsschenkel (7) gebildet sind, so dass im an die Stromschiene (1) angebauten Zustand die beiden U-Schenkel (5, 6) die Stromschiene (1) auf zwei gegenüberliegenden Seiten umfassen,
und wobei jeder der Halte-Clips (2) Fortsätze (8, 9, 10, 11) zur Verbindung mit den Seitenprofilteilen (3, 4) aufweist, die sich quer zur Längsachse (L) erstrecken,
**dadurch gekennzeichnet,**
**dass** die Fortsätze (8, 9, 10, 11) auf zwei gegenüberliegenden Seiten jeweils ein oberes Haken-Element (8, 9) und ein unteres Feder-Element (10, 11) umfassen, und dass der Verbindungsschenkel (7) Rastelemente (20) aufweist, die dazu gestaltet sind, rastend mit der Stromschiene (1) verbunden zu werden.

2. System nach Anspruch 1, **dadurch gekennzeichnet, dass** die Halte-Clips (2) derart gestaltet sind, dass im an die Stromschiene (1) angebauten Zustand zwischen der Stromschiene (1) und den Seitenprofilteilen (3, 4) jeweils ein Abstand (a) gebildet ist, durch den Luft hindurch strömen kann.

3. System nach einem der vorhergehenden Ansprüche, **dadurch gekennzeichnet, dass** die Seitenprofilteile (3, 4) jeweils einen einwärts gerichteten L-förmigen Fortsatz (12, 13) zum Einhängen in die Haken-Elemente (8, 9) aufweisen.

4. System nach einem der vorhergehenden Ansprüche, **dadurch gekennzeichnet, dass** die Seitenprofilteile (3, 4) jeweils ein einwärts gerichtetes Rastelement (14, 15) zum Verbinden mit den Feder-Elementen (10, 11) aufweisen.

5. System nach einem der vorhergehenden Ansprüche, **dadurch gekennzeichnet, dass** die Seitenprofilteile (3, 4) derart geformt sind, dass sie im an die Stromschiene (1) angebauten Zustand die Stromschiene (1) nach unten überragen.

6. System nach einem der vorhergehenden Ansprüche, **dadurch gekennzeichnet, dass** die Halte-Clips (2) baugleich gestaltet sind und/oder die Seitenprofilteile (3, 4) spiegelsymmetrisch.

7. System nach einem der vorhergehenden Ansprüche, **dadurch gekennzeichnet, dass** die Halte-Clips (2) aus einem Kunststoffmaterial bestehen und/oder die Seitenprofilteile (3, 4) aus Aluminium.

8. Stromschienensystem, aufweisend
- eine Stromschiene (1), die dafür vorgesehen ist, von einer Decke beabstandet aufgehängt zu werden oder die von einer Decke beabstandet aufgehängt ist und
- ein System nach einem der vorhergehenden Ansprüche, wobei das System wie vorgesehen an die Stromschiene (1) angebaut ist.

9. Verfahren zum Anbau eines Systems nach einem der Ansprüche 1 bis 7 an eine von einer Decke beabstandet aufgehängte Stromschiene, aufweisend die folgenden Schritte
a) Befestigen der Halte-Clips (2) an den unterschiedlichen Stellen entlang der Längsachse (L) an der Stromschiene (1),
b) Verbinden der Seitenprofilteile (3, 4) über die Rastverbindungen mit den Halte-Clips (2).

## Claims

1. System to be mounted on a busbar (1) which extends along a longitudinal axis (L), comprising
- a plurality of holding clips (2) which are designed to be fastened to the busbar (1) at different points along the longitudinal axis (L),
- two side profile parts (3, 4) which, in the state mounted on the busbar (1), extend over two opposite sides of the busbar (1) along the longitudinal axis (L),
it being possible for the side profile parts (3, 4) to be connected to the holding clips (2) via latching connections,
the holding clips (2) each having a U-shape in a first approximation such that two U limbs (5, 6) and a connecting limb (7) that connects the two U limbs (5, 6) to one another are formed such that, in the state mounted on the busbar (1), the two U limbs (5, 6) surround the busbar (1) on two opposite sides,
and each of the holding clips (2) having extensions (8, 9, 10, 11) for connection to the side profile parts (3, 4), which extensions extend transversely with respect to the longitudinal axis (L),
**characterized in**
**that** the extensions (8, 9, 10, 11) each comprise, on two opposite sides, an upper hook element (8, 9) and a lower spring element (10, 11), and **in that** the connecting limb (7) has latching elements (20) which are designed to be connected to the busbar (1) in a latching manner.

2. System according to claim 1,
**characterized in**
**that** the holding clips (2) are designed such that, in the state mounted on the busbar (1), a distance (a) through which air can flow is formed in each case between the busbar (1) and the side profile parts (3, 4).

3. System according to either of the preceding claims,
**characterized in**
**that** the side profile parts (3, 4) each have an inwardly directed L-shaped extension (12, 13) for hanging in the hook elements (8, 9).

4. System according to any of the preceding claims,
**characterized in**
**that** the side profile parts (3, 4) each have an inwardly directed latching element (14, 15) for connection to the spring elements (10, 11).

5. System according to any of the preceding claims,
**characterized in**
**that** the side profile parts (3, 4) are shaped such that they project downward beyond the busbar (1) in the state mounted on the busbar (1).

6. System according to any of the preceding claims,
**characterized in**
**that** the holding clips (2) are structurally identical and/or the side profile parts (3, 4) are mirror-symmetrical.

7. System according to any of the preceding claims,
**characterized in**
**that** the holding clips (2) are made of a plastics material and/or the side profile parts (3, 4) are made of aluminum.

8. Busbar system, comprising
- a busbar (1) which is provided to be suspended at a spacing from a ceiling or which is suspended at a spacing from a ceiling and
- a system according to any of the preceding claims, wherein the system is mounted on the busbar (1) as provided.

9. Method for mounting a system according to any of claims 1 to 7
on a busbar suspended at a spacing from a ceiling, comprising the following steps:
a) fastening the holding clips (2) to the busbar (1) at the different locations along the longitudinal axis (L),
b) connecting the side profile parts (3, 4) to the holding clips (2) via the latching connections.

## Revendications

1. Système destiné à être monté sur une barre omnibus (1) s'étendant le long d'un axe longitudinal (L), présentant
- plusieurs clips de maintien (2) qui sont conçus pour être fixés à la barre omnibus (1) en différents endroits le long de l'axe longitudinal (L),
- deux parties profilées latérales (3, 4) qui, dans l'état monté sur la barre omnibus (1), s'étendent sur deux côtés opposés de la barre omnibus (1) le long de l'axe longitudinal (L),
les parties profilées latérales (3, 4) pouvant être reliées aux clips de maintien (2) par l'intermédiaire de liaisons par encliquetage,
les clips de maintien (2) présentant respectivement, en première approximation, une forme en U, de sorte que deux branches du U (5, 6) et une branche de liaison (7) reliant les deux branches du U (5, 6) l'une à l'autre sont formées, de sorte que, dans l'état monté sur la barre omnibus (1), les deux branches du U (5, 6) entourent la barre omnibus (1) sur deux côtés opposés,
et chacun des clips de maintien (2) présentant des prolongements (8, 9, 10, 11) pour la liaison avec les parties profilées latérales (3, 4), lesquels prolongements s'étendent transversalement par rapport à l'axe longitudinal (L),
**caractérisé en ce**
**que** les prolongements (8, 9, 10, 11) comprennent, sur deux côtés opposés, respectivement un élément de crochet (8, 9) supérieur et un élément de ressort (10, 11) inférieur **et que** la branche de liaison (7) présente des éléments d'encliquetage (20) conçus pour être reliés par encliquetage à la barre omnibus (1).

2. Système selon la revendication 1,
**caractérisé en ce**
**que** les clips de maintien (2) sont conçus de manière telle que, dans l'état monté sur la barre omnibus (1), respectivement une distance (a) est formée entre la barre omnibus (1) et les parties profilées latérales (3, 4), à travers laquelle distance de l'air peut s'écouler.

3. Système selon l'une des revendications précédentes,
**caractérisé en ce**
**que** les parties profilées latérales (3, 4) présentent respectivement un prolongement (12, 13) en forme de L orienté vers l'intérieur pour la suspension dans les éléments de crochet (8, 9).

4. Système selon l'une des revendications précédentes,
**caractérisé en ce**
**que** les parties profilées latérales (3, 4) présentent respectivement un élément d'encliquetage (14, 15) orienté vers l'intérieur pour la liaison avec les éléments de ressort (10, 11).

5. Système selon l'une des revendications précédentes,
**caractérisé en ce**
**que** les parties profilées latérales (3, 4) sont façonnées de manière telle qu'elles dépassent la barre omnibus (1) vers le bas dans l'état monté sur la barre omnibus (1).

6. Système selon l'une des revendications précédentes,
**caractérisé en ce**
**que** les clips de maintien (2) sont de construction identique et/ou les parties profilées latérales (3, 4) sont symétriques en miroir.

7. Système selon l'une des revendications précédentes,
**caractérisé en ce**
**que** les clips de maintien (2) sont en un matériau synthétique et/ou les parties profilées latérales (3, 4) sont en aluminium.

8. Système de barre omnibus, présentant
- une barre omnibus (1) qui est prévue pour être suspendue à une certaine distance d'un plafond ou qui est suspendue à une certaine distance d'un plafond et
- un système selon l'une des revendications précédentes, le système étant monté comme prévu sur la barre omnibus (1).

9. Procédé pour le montage d'un système selon l'une des revendications 1 à 7
sur une barre omnibus suspendue à une certaine distance d'un plafond, présentant les étapes suivantes
a) fixation des clips de maintien (2) à la barre omnibus (1) aux différents endroits le long de l'axe longitudinal (L),
b) liaison des parties profilées latérales (3, 4) aux clips de maintien (2) par l'intermédiaire des liaisons par encliquetage.
